# EUROPÄISCHE PATENTSCHRIFT

(11) **EP 1 239 141 B1**
(45) Veröffentlichungstag und Bekanntmachung des Hinweises auf die Patenterteilung: **31.03.2004**
(21) Anmeldenummer: 02001759.6
(22) Anmeldetag: 25.01.2002
(51) Int. Cl.: F02M 25/07

(54) **Mischgehäuseanordnung für eine Brennkraftmaschine**
Mixer housing arrangement for a combustion engine
Aménagement d'un mélangeur pour un moteur à combustion interne

(30) Priorität: 09.03.2001 DE 10111391
(43) Veröffentlichungstag der Anmeldung: 11.09.2002
(73) Patentinhaber: Pierburg GmbH, 41460 Neuss (DE)
(72) Erfinder: Sovva, Elena, 47167 Duisburg (DE); Sanders, Michael, 41564 Kaarst (DE); Joepen, Hans-Georg, 41239 Mönchengladbach (DE)
(74) Vertreter: Ter Smitten, Hans

(56) Entgegenhaltungen:
- EP-A- 0 900 931
- EP-A- 0 962 646
- DE-A- 4 338 192
- US-A- 4 953 518
- US-B1- 6 295 975

## Beschreibung

Die Erfindung betrifft eine Mischgehäuseanordnung für eine Brennkraftmaschine mit einem Gehäuse, das einen Ansaugkanalabschnitt aufweist, in den eine Abgasrückführeinleitanordnung mit einer Einlaßöffnung und einer Auslaßöffnung hineinragt, und wobei die Abgasrückführung durch ein Abgasrückführventil steuerbar ist, *wobei die Abgasrückführeinleitanordnung aus einem Gehäuseteil und einem damit korrespondierenden Abdichtelement besteht, derart, daß die Strömungsquerschnitte der Einlaßöffnung und der Auslaßöffnung bestimmt sind.*

Eine derartige Mischgehäuseanordnung ist beispielsweise aus der DE - A1 - 199 01 318 bekannt. Bei dieser Mischgehäuseanordnung besteht die Abgasrückführeinleitanordnung aus einem eigenständigen Bauteil, das in Aufnahmeausnehmungen des Gehäuses eingesetzt wird und mittels Paßsitzabschnitten gehalten wird. *Auch aus der US -A- 4953518 ist eine gattungsgemäße Mischgehäuseanordnung bekannt.* Diese Mischgehäuseanordnung ist vor allem in montagetechnischer Hinsicht sehr aufwendig und daher teuer in der Herstellung. Hiervon ausgehend liegt der Erfindung die Aufgabe zugrunde, eine gattungsgemäße Mischgehäuseanordnung derart zu gestalten, daß der o. g. Nachteil vermieden wird.

Diese Aufgabe wird dadurch gelöst, daß *das Gehäuseteil derart offen ausgeführt ist, daß bei der Montage des Abdichtelements die Einlaßöffnung sowie die Auslaßöffnung gebildet werden*. Auf diese Weise wird eine insbesondere in montagetech-nischer Hinsicht einfache Abgasrückführeinleitanordnung bei einer Mischgehäuseanordnung realisiert. Außerdem ist es möglich, durch eine einfache Änderung der Ausgestaltung des Abdichtelementes unterschiedliche Strömungsquerschnitte bei der Abgasrückführeinleitung zu realisieren. So kann die Mischgehäuseanordnung auf einfache Weise verschiedene Motortypen angepaßt werden.

Als besonders vorteilhaft hat es sich erwiesen, daß das Gehäuse als Gußgehäuse ausgeführt ist. Auch kann stromauf der Abgasrückführeinleitanordnung eine den Luftdurchsatz steuernde Drosselklappe angeordnet sein. *Vorteilhafterweise ist das Gehäuseteil schalenförmig und in Auslaßrichtung gesehen offen ausgebildet.*

Ein Ausführungsbeispiel der Erfindung ist in der Zeichnung dargestellt und wird nachfolgend beschrieben.

Die Zeichnung zeigt:
- Figur 1: eine Explosionsansicht der erfindungsgemäßen Mischgehäuseanordnung mit zwei Abdichtelementvarianten und
- Figur 2: eine perspektivische Ansicht der erfindungsgemäßen Mischgehäuseanordnung mit einem montierten Abdichtelement.

Figur 1 zeigt eine Mischgehäuseanordnung 1 für eine nicht dargestellte Brennkraftmaschine. Ein Gehäuse 2 weist einen Ansaugkanalabschnitt 3 auf, durch den auf bekannte Weise Frischluft zur Brennkraftmaschine geführt wird. Dazu ist im Gehäuse 2 auf bekannte Weise eine Drosselklappenvorrichtung 4 angeordnet, die die Frischluft im Ansaugkanalabschnitt 3 regelt. Abgas wird durch eine Abgaseinleitanordnung 5 rückgeführt, wobei das Abgas durch eine Einlaßöffnung 6 eintritt und durch eine Auslaßöffnung 7 austritt (s. Figur 2), und durch ein nicht dargestelltes Abgasrückführventil gesteuert wird. Um nun eine aus montagetechnischer Sicht besonders vorteilhafte Mischgehäuseanordnung 1 bereit zu stellen, weist das Gehäuse 2 ein Gehäuseteil 8 auf, das im vorliegenden Fall schalenförmig in Strömungsrichtung offen ausgebildet ist. Durch ein Abdichtelement, von dem in Figur 1 zwei Varianten 9, 10 dargestellt sind, wird mittels Aussparungen 11, 12; 13, 14 beim Montieren des Abdichtelementes 9 oder 10 auf das Gehäuse 2 die Einlaßöffnung 6 sowie die Auslaßöffnung 7 gebildet. Ein nicht dargestelltes Abgasrückführventil wirkt auf bekannte Weise auf die Abgaszuführung der Einlaßöffnung 6.

Figur 2 zeigt noch einmal die Mischgehäuseanordnung 1 mit dem daran montierten Abdichtelement 9. Es sollte deutlich sein, daß eine derartig ausgeführte Mischgehäuseanordnung hinsichtlich der Abgaseinleitung einfach an die motorspezifischen Gegebenheiten anzupassen ist.

## Patentansprüche

1. Mischgehäuseanordnung für eine Brennkraftmaschine, mit einem Gehäuse (2), das einen Ansaugkanalabschnitt (3) aufweist, in den eine Abgasrückführeinleitanordnung (5) mit einer Einlaßöffnung (6) und einer Auslaßöffnung (7) hineinragt und wobei die Abgasrückführung durch ein Abgasrückführventil steuerbar ist, wobei die Abgasrückführeinleitanordnung (5) aus einem Gehäuseteil (8) und einem damit korrespondierenden Abdichtetement (9; 10) besteht, derart, das die Strömungsquerschnitte der Einlaßöffnung (6) und der Auslaßöffnung (7) bestimmt sind, **dadurch gekennzeichnet, daß** das Gehäuseteil (8) derart offen ausgeführt ist, daß bei der Montage des Abdichtelements (9; 10) die Einlaßöffnung (6) sowie die Auslaßöffnung (7) gebildet werden.

2. Mischgehäuseanordnung nach Anspruch 1, **dadurch gekennzeichnet, daß** das Gehäuse (2) als Gußgehäuse ausgeführt ist.

3. Mischgehäuseanordnung nach einem der Anspruch 1 oder 2, **dadurch gekennzeichnet, daß** stromauf der Abgasrückführeinleitanordnung (5) eine den Luftdurchsatz steuernde Drosselklappe angeordnet ist.

4. Mischgehäuseanordnung nach einem der vorhergehenden Ansprüche, **dadurch gekennzeichnet, daß** das Gehäuseteil (8) schalenförmig und in Auslaßrichtung gesehen offen ausgebildet ist.

## Claims

1. Mixer housing arrangement for an internal combustion engine, having a housing (2), which comprises an intake port portion (3), into which an exhaust gas recirculation introducing arrangement (5) having an inlet opening (6) and an outlet opening (7) projects and wherein the exhaust gas recirculation is controllable by means of an exhaust gas recirculation valve, wherein the exhaust gas recirculation introducing arrangement (5) comprises a housing part (8) and a sealing element (9; 10) corresponding therewith, such that the flow cross sections of the inlet opening (6) and of the outlet opening (7) are determined, **characterized in that** the housing part (8) is designed to be open in such a way that upon fitting of the sealing element (9; 10) the inlet opening (6) and the outlet opening (7) are formed.

2. Mixer housing arrangement according to claim 1, **characterized in that** the housing (2) takes the form of a cast housing.

3. Mixer housing arrangement according to claim 1 or 2, **characterized in that** a throttle valve controlling the air flow rate is disposed upstream of the exhaust gas recirculation introducing arrangement (5).

4. Mixer housing arrangement according to one of the preceding claims, **characterized in that** the housing part (8) is designed in the shape of a shell and open viewed in outlet direction.

## Revendications

1. Aménagement d'un mélangeur pour un moteur à combustion interne, comprenant un carter (2) pourvu d'une section de canal d'aspiration (3) dans laquelle pénètre un agencement de recyclage des gaz d'échappement (5) avec une ouverture d'admission (6) et une ouverture de sortie (7), et le recyclage des gaz d'échappement pouvant être contrôlé par une soupape de recyclage, l'agencement de recyclage des gaz d'échappement (5) se composant d'une partie de carter (8) et d'un élément d'étanchéité correspondant (9 ; 10) de sorte que sont définies les sections transversales d'écoulement de l'ouverture d'admission (6) et de l'ouverture de sortie (7), **caractérisé en ce que** la partie de carter (8) a une réalisation ouverte de sorte que l'ouverture d'admission (6) ainsi que l'ouverture de sortie (7) sont formées lors du montage de l'élément d'étanchéité (9 ; 10).

2. Aménagement d'un mélangeur suivant la revendication 1, **caractérisé en ce que** le carter (2) est réalisé sous forme de carter en fonte.

3. Aménagement d'un mélangeur suivant l'une des revendications 1 et 2, **caractérisé en ce qu'**une soupape d'étranglement réglant le débit d'air est disposée en amont de l'agencement de recyclage des gaz d'échappement (5).

4. Aménagement d'un mélangeur suivant l'une des revendications précédentes, **caractérisé en ce que** la partie de carter (8) est réalisée en forme de coque et ouverte vue dans la direction de sortie.
